# EUROPÄISCHE PATENTSCHRIFT

(11) **EP 2 345 594 B1**
(45) Veröffentlichungstag und Bekanntmachung des Hinweises auf die Patenterteilung: **23.01.2013**
(21) Anmeldenummer: 10015812.0
(22) Anmeldetag: 20.12.2010
(51) Int. Cl.: B65D 25/28, B65D 75/22, B65D 85/34

(54) **Selbsttragende Verpackung aus transparenter Folie für Früchte und Gemüse**
Self-supporting packaging made of transparent film for fruit and vegetables
Emballage autoporteur en film transparent pour fruits et légumes

(30) Priorität: 18.01.2010 IT BZ20100001
(43) Veröffentlichungstag der Anmeldung: 20.07.2011
(73) Patentinhaber: Luis Egger Fruit & Logistic GmbH, 39011 Lana (BZ) (IT)
(72) Erfinder: Santer, Stefan, 39022 Lagundo (BZ) (IT)
(74) Vertreter: Oberosler, Ludwig

(56) Entgegenhaltungen:
- DE-A1- 1 536 045
- DE-A1- 2 557 540
- DE-U- 1 972 463
- DE-U1- 8 313 166
- DE-U1- 9 407 843
- US-A1- 2008 023 472

## Beschreibung

Aus der DE 1 972463 ist eine aus transparenter, relativ steifer, Folie hergestellte Verpackung bekannt welche aus zwei, gemäß Ihrer Symmetrieachse scharnierartig, verbundenen Teilen besteht um in zusammengefalteter und geschlossener Position im Inneren einer Reihe von, an den beiden scharnierartig verbundenen Teilen vorgesehen, Aufnahmebechern welche mit ihren gegenseitigen Öffnungen zusammentreffen, Früchte oder Gemüse aufzunehmen um diese zu schützen und um deren Transport zu erleichtern.

Diese Art der Verpackung übernimmt praktisch die Funktionen der bereits vorher bekannten Eierverpackungen welche zum Großteil aus Karton hergestellt sind. Diese besagte bekannte Verpackung für Eier, für Früchte und Gemüse ist dadurch gekennzeichnet, dass die Aufnahmebecher welche das Produkt enthalten derartige Abmessungen haben dass jedes einzelne Produktstück, innerhalb zweier Becher gelagert ist weil jeder Becher eine Tiefe aufweist welche ca. dem halben Durchmesser des Produktstückes entspricht. Dies bewirkt, dass die besagte Verpackungsart, z.B. vier oder sechs Eier, bzw. Äpfel, aufnehmen kann welche in einer einzigen Schicht zwischen den beiden zusammengefalteten Verpackungsteilen enthalten sind. Diese bekannte Verpackungsart benötigt eine beachtenswerte Menge von Verpackungsmaterial im Verhältnis zur Menge des enthaltenen Produktes, weil eine einzige Produktschicht von zwei Verpackungsteilen umschlossen wird, weiters eignen sich die Oberflächen der Verpackung nicht für die Anbringung von Werbung, Produktinformationen, Rezepte, Verwertungs-, Konservierungs- oder Lagerungshinweise. Es kann auch zwischen den zusammengefalteten Verpackungsteilen keinerlei Werbung eingelegt werden, bzw. es kann keine Karton- oder Laminatschicht eingelegt werden welche das Produkt abdeckt und/oder als Tragvorrichtung dient. Im Falle dass die bekannte Verpackung z.B. Früchte mit einem bestimmten Durchmesser oder eine Anzahl von Früchten mit einem bestimmten Gewicht, bzw. mit einem bestimmten Platzbedarf enthält, so dass die Verpackung nicht in einer Tragtasche verstaut werden kann, so erweist sich ihre Tragbarkeit als schwierig.

Die aus der DE 9407843 U1 bekannte "SB-Verpackung für Kleinteile" besteht aus einem transparenten Kunststoffbehälter welcher aus zwei, miteinander schwenkbar verbundenen, Teilen besteht dessen eines eine Aufnahmekammer für Waren (mehrere Kleinteile, z.B. Schrauben, Nägel, Dübel, usw) und dessen zweites wesentlich ebenflächig ist und in Schließlage mit dem ersten rastverbunden ist und als Deckel wirkt. Eine derartige Verpackung ist nicht für die schonende Aufnahme, die Lagerung und den Transport von mehreren z.B. druckempfindlichen Früchten geeignet. Die bedruckte Einlage aus Karton oder dergleichen zusammen mit dem ebenflächigen Teil welcher als Deckel für die Aufnahmekammer wirkt würde bei einer Stapelung der Verpackung elastisch eingedrückt werden, was eine Beschädigung der enthaltenen Früchte bedeuten würde. Der angeformte ebenflächige Deckelteil würde außerdem das Befüllen einer derartigen Verpackung durch bekannte Abfüllmaschinen wie sie, in Obstmagazine verwendet werden, nicht ermöglichen.

Die Erfindung stellt sich die Aufgabe eine Verpackung der eingangs genannten Art zu schaffen welche, im Verhältnis zur Menge des Verpackungsmaterials, eine größere Produktmenge enthalten kann, welche mindestens teilweise bequem mechanisch, ohne Beschädigungsrisiko für das Produkt, mittels bereits bekannter Befüllungsmaschinen für Obstbehälter, befüllt werden kann, welche bequem wie ein Beauty-case mit einer Hand, ohne Einkaufsnetz oder Einkaufstasche, tragbar ist, welche für Werbung oder dergleichen, leicht nutzbare Oberflächen aufweist, welche das enthaltene Produkt hygienisch schützt und welche das Stapeln einer beachtlichen Anzahl von, das Produkt enthaltenden, Verpackungen, ohne Risiko der Beschädigung, auch wenn der Transport in gestapelter Form erfolgt,

Zur Lösung dieser Aufgabe schlägt die Erfindung eine Verpackung vor welche aus zwei, aus einer transparenten, relativ steifen Folie hergestellten Teilen besteht von denen jedes der Teile mindestens einen Aufnahmebecher aufweist welcher, z.B. im Tiefziehverfahren, hergestellt wird, wobei die zwei besagten Teile im Bereich einer Symmetrieachse über ein einfaches oder mehrfaches Filmscharnier verbunden sind, wobei jeder einzelner Aufnahmebecher an jedem der zwei Verpackungsteile derartige Ausmaße hat dass er das Produkt vollständig aufnehmen kann. Die Tatsache dass jeder einzelner Aufnahmebecher vollständig das Produkt aufnehmen kann bringt, im Verhältnis zur bekannten Verpackungsart, eine beachtenswerte Einsparung an Verpackungsmaterial mit sich weil zwei Produktschichten, z.B. von jeweils sechs Früchten, von nur zwei Verpackungsteilen umschlossen werden, wodurch, außer der Reduzierung der Herstellungskosten, auch die Probleme der Lagerhaltung und des Recyclings vermindert werden.

Die beiden Teile der erfindungsgemäßen Verpackung welche über ein Scharnier verbunden sind, weisen an der, dem Scharnier, gegenüberliegenden Seite bekannte vorstehende Elemente für eine gegenseitige Schnapp- oder Einrastverbindung auf um die verschlossene Position der Verpackung zu sichern.

Erfindungsgemäß kann an den besagten vorstehenden Verbindungselementen ein Laminat oder ein Karton angebracht werden, wobei an dem über die Umfangsränder der zusammengefalteten transparenten Verpackungsteile vorstehenden Teil eine Grifföffnung vorgesehen ist. Das besagte Laminat oder der Karton kann eventuell erfindungsgemäß auch als Trennschicht zwischen allen Früchten dienen welche in den Aufnahmebechern der zwei Verpackungsteile enthalten sind, weiters eignet sich das besagte Laminat oder der Karton für die Anbringung von Informationen und/oder Werbetexten, eventuell ausschneidbare Kinderspiele, Kreuzworträtsel und dergleichen wobei auf diese Weise verhindert wird dass die durchsichtigen Flächen der Verpackung durch Beschriftung und/oder Bebilderung reduziert werden.

Erfindungsgemäß können die Aufnahmebecher welche das Produkt enthalten eine vollständig glatte Oberfläche aufweisen wodurch die maximale Transparenz erreicht wird oder eine strukturierte Oberfläche, z.B. mit Rippen und/oder Rillen, aufweisen welche so angeordnet sind dass eine Aussteifung der Wände erfolgt und somit die Erhöhung der Formstabilität zwecks Stapelung der Verpackungen erreicht wird.

Die zwischen den Aufnahmebechern vorstehenden Bereiche können als einfache Anschläge wirken wenn die Flächen an jeder höchsten Erhebung der Bereiche eben sind und in der selben Ebene mit den ebenen Randbereichen außerhalb der Aufnahmebecher liegen. Die besagten Flächen der vorstehenden Bereiche können jedoch auch Vorsprünge, bzw. entsprechende Sitze aufweisen so dass diese, bei geschlossener Verpackung, als Anschläge oder gegenseitige Auflage oder auch als gegenseitige Verbindungselemente wirken; natürlich wird in diesen letzten Fällen das angebrachte Laminat oder der Karton, an den Stellen der besagten Vorsprünge, entsprechende Durchbrüche aufweisen.

Erfindungsgemäß können die Aufnahmebecher an jeder der beiden symmetrischen Teile der Verpackung so angeordnet sein dass sie bei geschlossener Verpackung paarweise oder um den halben Durchmesser der Becher versetzt angeordnet sind.

Um zu verhindern dass im Inneren der Aufnahmebecher sich Kondenswasser oder eingedrungenes Wasser ablagert, können die Becher mit, eventuell sehr kleinen, Durchbrüchen an den Becherwänden und/oder an den übrigen Verpackungswänden versehen sein.

Das Laminat oder der Karton mit Grifföffnung, welcher eventuell derart eingelegt ist dass er eine Zwischenwand zwischen den Produktstücken bildet welche in den beiden Verpackungsteilen enthalten sind, kann elastische vorstehende Flügelchen oder eine Beschichtung, Scheiben oder Ringe aus weichem oder elastischem Material oder mit Luft gefüllte Blasen aufweisen um als weiche Auflage für das enthaltene Produkt zu wirken, wodurch auch ein zu großes Spiel zwischen dem Produkt und den Wänden der Verpackung beseitigt wird.

Die erfindungsgemäße Verpackung ist geeignet um mittels bereits bekannter, z.B. zum Befüllen von Schalen- oder Zellenverpackungen mit Äpfeln verwendeten, Maschinen, ohne das Produkt zu beschädigen, befüllt zu werden, wobei lediglich das Einlegen des Laminats oder des Kartons mit Grifföffnung und das Zusammenklappen nach Art des Schließens eines Buches, von Hand erfolgt.

Die Erfindung wird anschließend anhand einiger vorzuziehender Ausführungsbeispiele erfindungsgemäßer, in den beigelegten Zeichnungen schematisch dargestellter Verpackungen näher erklärt, dabei erfüllen diese rein erklärenden, nicht begrenzenden Zweck.

Die Fig. 1 zeigt in perspektivischer Darstellung und in geöffneter Stellung eine erfindungsgemäße Verpackung für die Aufnahme von acht Produktstücken in entsprechende Aufnahmebecher mit glatter Oberfläche samt einem Laminat oder Karton mit Grifföffnung.

Die Fig. 2 zeigt in perspektivischer Darstellung die selbe in Fig. 1 dargestellte Verpackung in geschlossener, tragfertiger Stellung.

Die Fig. 3 zeigt in perspektivischer Darstellung und in geöffneter Stellung eine erfindungsgemäße Verpackung für die Aufnahme von zwölf Produktstücken in entsprechende Aufnahmebecher mit profilierter Oberfläche samt einem Laminat oder Karton mit Grifföffnung.

Die Fig. 4 zeigt in perspektivischer Darstellung die selbe in Fig. 3 dargestellte Verpackung in geschlossener, tragfertigen Stellung.

Die erfindungsgemäßigte Verpackung besteht aus zwei wesentlich identischen Teilen 1 a, 1 b welche gemäß einer Symmetrieachse über ein einfaches oder mehrfaches Filmscharnier 1 c verbunden sind welches das buchartige Schließen der beiden Teile 1 a, 1 b ermöglicht, wobei die ebenen Flächen der Außenränder gegenseitig anliegen. Die besagten zwei Teile 1 a, 1 b welche vorzugsweise aus einem relativ steifem, transparentem Laminat hergestellt sind weisen einen wesentlich ebenen Außenrand auf innerhalb welchem auf jedem der Teile 1 a, 1 b mindestens ein, z.B. im Tiefziehverfahren hergestellter, Aufnahmebecher 1d vorgesehen ist, ohne jedoch andere bekannte Herstellungsverfahren auszuschließen. Jeder der einzelnen Aufnahmebecher 1d hat derartige Form und Maße, dass er vollständig ein Produktstück enthalten kann. Die Oberflächen der Aufnahmebecher 1d, an jedem der Teile 1a, 1b, können vollständig glatt sein wodurch die maximale Transparenz erreicht wird, sie können jedoch auch mit Rippen und/oder Rillen 1x versehen sein welche geeignet sind um den Wänden mehr mechanische Stabilität zu verleihen und um eventuell die Kontaktbereiche zwischen den Wänden des Aufnahmebechers und der Außenfläche des Produktes zu begrenzen. Die Wände der besagten Becher können weiters mit Durchbrüchen versehen sein um das Abfließen von eventuellem Kondenswasser oder eingedrungenem Wasser zu begünstigen und eine gewisse Belüftung des enthaltenen Produktes zu sichern. An den ebenen Randbereichen sind Verbindungsvorsprünge 1e vorgesehen welche, bei geschlossener Position der beiden Teile 1 a, 1 b der Verpackung 1, in entsprechende Verankerungsvorsprünge 1f einrasten. Vorteilhafterweise sind die besagten Vorsprünge 1e und 1f am, dem Bereich mit Scharnier 1c, gegenüberliegenden Bereich vorgesehen; die besagten Vorsprünge können verschiedener bekannter Art sein um einerseits die Sicherung der geschlossenen Position der beiden Teile 1 a, 1 b und anderseits das bequeme Öffnen der Verpackung durch Auseinanderziehen der beiden mit Verbindungsvorsprüngen versehenen Ränder zu ermöglichen.

Erfindungsgemäß kann an den besagten Verbindungselementen 1 e und den Verankerungselementen 1f ein Laminat oder ein Karton 2 angebracht werden welcher mit einer, über die geschlossenen Ränder der Verpackung vorstehenden, Grifföffnung 2a versehen ist. Dieses Laminat oder dieser Karton kann unterschiedliche Ausmaße haben, er kann knapp den mit Verbindungselementen 1e, 1f versehenen Rand oder auch einen Teil oder den gesamten Bereich zwischen den ebenen Rändern der beiden Teile 1 a, 1 b der Verpackung, abdecken. In diesem letzten Fall wirkt das Laminat oder der Karton als Trennschicht welche zwischen den Produktstücken die in einem Teil 1 a und jenen die im zweiten Teil 1 b der Verpackung enthalten sind; in diesem Fall kann das Laminat oder der Karton mit elastischen Flügelchen oder mit einer elastischen weichen Schicht auf der gesamten Oberfläche oder nur an den Kontaktstellen mit dem Produkt versehen sein um als elastisch anpassfähige Auflage zu wirken. Jener Teil des Laminats oder Kartons 2 welcher über den Rand der Verpackung 1 vorsteht und der eventuelle Teil welcher zwischen dem in der Verpackung enthaltenen Produkt liegt, bietet sich z.B. für die Anbringung von Werbung, von Informationen betreffend Herkunft, Anbau und Lagerung des Produkts, von Kreuzworträtsel und eventuell von ausschneidbaren Kinderspielen an.

Um das Schließen der beiden Teile 1 a, 1 b der Verpackung zu begünstigen und um die gegenseitige Position der Teile 1 a, 1 b im geschlossenen Zustand zu stabilisieren, um gegenseitige Verschiebungen zu verhindern und um die Stabilität der Verpackung zwecks Stapelung zu erhöhen, können an den ebenen Rändern der beiden Teile und/oder an den Vorsprüngen 1 m zwischen den Aufnahmebechern 1d Vorsprünge 1g, 1 h vorgesehen sein welche, durch gegenseitiges Einrasten während des buchartigen Zusammenklappens der Verpackung und nach deren Verschluss, Bewegungen zwischen den Teilen 1a, 1b verhindern.

Die Anordnung der Aufnahmebecher 1d kann erfindungsgermäß unterschiedlich sein, zum Beispiel:
- in zueinender parallelen Reihen, was eine quadratische oder rechteckige Außenform ergibt,
- in zueinander parallelen Reihen aber mit den Aufnahmebechern um die Hälfte des Becherdurchmessers versetzt, was eine dreieckige, trapezförmige oder parallelogrammförmige Außenform ergibt,
- in konzentrischen Kreisen oder spiralenförmig, was eine runde Außenform ergibt.

Die Erfindung schließt nicht aus, dass an der selben Verpackung 1 die Aufnahmebecher 1d unterschiedliche Form und Abmessungen haben um unterschiedliche Produkte, z.B. für die Zubereitung eines Fruchtsalates, aufnehmen zu können, dabei können auch Becher oder Abteile vorgesehen sein in welchen die nötigen Zutaten für den besagten Fruchtsalat Platz finden.

Um die Stapelfähigkeit der erfindungsgemäßen Verpackungen weiters zu verbessern, können diese außen an den Aufnahmebechern 1 d Vorsprünge und/oder Rippen oder Rillen aufweisen um das Verrutschen zwischen den gestapelten Verpackungen zu verhindern.

## Patentansprüche

1. Selbsttragende Verpackung aus transparenter Folie für Früchte und Gemüse welche aus zwei wesentlich identischen Teilen (1 a, 1 b) besteht welche gemäß einer Symmetrieachse durch ein Filmscharnier (1c) verbunden sind um buchartig zusammengeklappt werden zu können, wobei beide Teile (1a, 1b) mit Bechern für die Aufnahme der Produktstücke und mit vorstehenden Verbindungselementen (1e, 1f) zwecks Sicherung der Schließstellung der Verpackung ausgestattet sind, **dadurch gekennzeichnet, dass** die Form und die Größe jedes der Aufnahmebecher (1d) an jedem der Teile (1a, 1b) der Verpackung, der Form und der Größe der zu enthaltenden Produktstücke angepasst ist um jeweils allein ein ganzes Produktstück aufnehmen zu können so dass bei geschlossener Verpackung die Produktstücke in zwei zueinander benachbarten und parallelen Schichten angeordnet sind und dass an jener Seite welche der durch das Scharnier (1 c) verbundenen Seite gegenüberliegt, ein Laminat oder ein Karton (2) mit Grifföffnung (2a) an den Verbindungselementen (1e, 1f) eingesetzt ist.

2. Verpackung gemäß Anspruch 1, **dadurch gekennzeichnet, dass** das mit Grifföffnung (2a) und mit Durchbrüchen (2b) für die Anbringung an den Verbindungselementen (1e, 1f) versehene Laminat oder der Karton (2) nur den äußersten Rand der beiden Teile(1a, 1b) von welchem die Verbindungselemente (1 e, 1 b) abragen, abdeckt oder die gesamte Fläche zwischen den beiden Teilen (1a, 1b) der Verpackung oder Teil dieser Fläche abdeckt indem er sich zwischen den in den Bechern (1d) der beiden Verpackungsteile (1a, 1 b) enthaltenen Produktstücke erstreckt.

3. Verpackung gemäß Anspruch 1, **dadurch gekennzeichnet dass** das Laminat oder der Karton (2) mit, von den beiden Flächen abstehenden elastischen Flügelchen und/oder mit einer elastischen Beschichtung auf der gesamten zwischen den beiden Verpackungsteilen (1a, 1b) sich erstreckenden Fläche oder in den Bereichen wo diese mit den in den Aufnahmebechern (1d) enthaltenen Produktstücken in Berührung kommt, ausgestattet ist.

4. Verpackung gemäß Anspruch 1, **dadurch gekennzeichnet, dass** die Aufnahmebecher (1d) außen an jenen Bereichen welche bei Stapelung der Verpackungen (1) gegenseitig in Berührung kommen, mit Vorsprüngen, Rippen oder Rillen versehen sind.

5. Verpackung gemäß Anspruch 1, **dadurch gekennzeichnet, dass** die Oberflächen der Aufnahmebecher (1d) glatt sind oder mit Rippen oder Rillen (1x) und Durchbrüchen für die Belüftung und für den Abfluss von eventuellem Kondenswasser oder eingedrungenem Wasser versehen sind.

6. Verpackung gemäß Anspruch 1, **dadurch gekennzeichnet, dass** zwischen den einzelnen Aufnahmebechern (1 d) Vorsprünge (1 m) vorgesehen sind deren höchste Erhebung in einer Ebene mit der Ebene in welcher der äußere Rand der beiden Teile (1a, 1b) der Verpackung (1) liegt und dass diese Erhebung eine ebene Fläche oder Einrast- bzw. Verbindungselemente aufweisen kann.

7. Verpackung gemäß Anspruch 1, **dadurch gekennzeichnet, dass** an den äußeren Rändern der beiden Teile (1a, 1b) der Verpackung Anschlag- oder Einrastelemente (1g, 1 h) vorgesehen sind.

## Claims

1. Self-supporting pack made of transparent sheet material for fruit and vegetables and comprising two essentially identical parts (1a, 1b) which are connected by a film hinge (1c), along an axis of symmetry, in order for it to be possible for them to be swung closed like a book, wherein the two parts (1a, 1b) are provided with cups for accommodating the items and with projecting connecting elements (1e, 1f) for the purpose of securing the closed position of the pack, **characterized in that** the shape and the size of each of the accommodating cups (1d) on each of the parts (1a, 1b) of the pack is adapted to the shape and the size of the items which are to be contained, in order that it is possible for an entire item to be accommodated on its own in each case, and therefore, with the pack closed, the items are arranged in two adjacent and parallel layers, and **in that**, on that side which is located opposite the side connected by the hinge (1c), a laminate or a piece of cardboard (2) with a grip opening (2a) is inserted on the connecting elements (1e, 1f).

2. Pack according to Claim 1, **characterized in that** the piece of cardboard (2) or the laminate provided with the grip opening (2a), and with through-passages (2b) for fitting on the connecting elements (1e, 1f), covers only the outermost periphery of the two parts (1a, 1b), the connecting elements (1e, 1f) projecting from said periphery, or covers the entire surface between the two parts (1a, 1b) of the pack, or part of this surface, by extending between the items contained in the cups (1d) of the two pack parts (1a, 1b).

3. Pack according to Claim 1, **characterized in that** the laminate or the piece of cardboard (2) is provided with elastic wings projecting from the two surfaces and/or with an elastic coating on the entire surface extending between the two pack parts (1a, 1b) or in the regions where this surface comes into contact with the items contained in the accommodating cups (1d).

4. Pack according to Claim 1, **characterized in that** the accommodating cups (1d) are provided with protrusions, ribs or grooves on the outside of those regions which, when the packs (1) are stacked, come into contact with one another.

5. Pack according to Claim 1, **characterized in that** the surfaces of the accommodating cups (1d) are smooth or are provided with ribs or grooves (1x) and through-passages for ventilation and for the outflow of any possible condensation or water which has penetrated.

6. Pack according to Claim 1, **characterized in that** the individual accommodating cups (1d) have provided between them protrusions (1m), of which the highest elevation lies in the same plane with the outer periphery of the two parts (1a, 1b) of the pack (1), and **in that** this elevation may have a planar surface or latching-in or connecting elements.

7. Pack according to Claim 1, **characterized in that** stopping or latching-in elements (1g, 1h) are provided on the outer peripheries of the two parts (1a, 1b) of the pack.

## Revendications

1. Emballage autoporteur en film transparent pour fruits et légumes constitué de deux parties (1a, 1b) sensiblement identiques, reliées par une charnière de film (1c) selon un axe de symétrie pour pouvoir être refermées à la manière d'un livre, dans lequel les deux parties (1a, 1b) sont munies de godets pour la réception des articles et d'éléments de liaison saillants (1e, 1f) dans le but de sécuriser la fermeture de l'emballage, **caractérisé en ce que** la forme et la taille de chacun des godets de réception (1d) sur chacune des parties (1a, 1b) de l'emballage sont adaptées à la forme et à la taille des articles à contenir pour qu'ils puissent accueillir chacun seulement un article entier à la fois, si bien que, quand l'emballage est fermé, les articles sont disposés en deux couches adjacentes l'une par rapport à l'autre et parallèles, et **en ce que** sur la face qui est opposée à la face reliée par la charnière (1c), un stratifié ou un carton (2) présentant une ouverture définissant une poignée (2a) est mis en oeuvre sur les éléments de liaison (1e, 1f).

2. Emballage selon la revendication 1, **caractérisé en ce que** le stratifié ou le carton (2) doté d'une ouverture de poignée (2a) et de saillies (2b) pour le placement sur les éléments de liaison (1e, 1f) ne recouvre que le bord le plus extérieur des deux parties (1a, 1b) dont saillent les éléments de liaison (1e, 1f) ou recouvre la surface totale située entre les deux parties (1a, 1b) de l'emballage ou une partie de cette surface, en s'étendant entre les articles contenus dans les godets (1d) des deux parties d'emballage (1a, 1b).

3. Emballage selon la revendication 1, **caractérisé en ce que** le stratifié ou le carton (2) est doté d'ailettes élastiques sortant des deux surfaces et/ou d'un revêtement élastique sur la totalité de la surface s'étendant entre les deux parties d'emballage (1a, 1b) ou dans les zones où celles-ci sont au contact des articles contenus dans les godets de réception (1d).

4. Emballage selon la revendication 1, **caractérisé en ce que** les godets de réception (1d) sont dotés d'éléments saillants, de nervures ou de rainures à l'extérieur sur les zones qui entrent en contact réciproquement lors de l'empilement des emballages (1).

5. Emballage selon la revendication 1, **caractérisé en ce que** les surfaces des godets de réception (1d) sont lisses ou sont dotées de nervures ou de rainures (1x) et de perforations pour assurer l'aération et l'écoulement de l'eau de condensation éventuelle ou de l'eau de pénétration.

6. Emballage selon la revendication 1, **caractérisé en ce que** des saillies (1m), dont l'élévation la plus élevée se situe dans un même plan que le plan dans lequel se trouve la partie la plus extérieure des deux parties (1a, 1b) de l'emballage, sont prévues entre les différents godets de réception (1d) et **en ce que** cette élévation peut présenter une surface plane ou des éléments d'encliquetage ou de liaison.

7. Emballage selon la revendication 1, **caractérisé en ce que** des éléments de butée ou d'encliquetage (1g, 1h) sont prévus sur les bords les plus extérieurs des deux parties (1a, 1b).
